# EUROPÄISCHE PATENTSCHRIFT

(11) **EP 0 311 597 B1**
(45) Veröffentlichungstag und Bekanntmachung des Hinweises auf die Patenterteilung: **12.06.1991**
(21) Anmeldenummer: 88890254.1
(22) Anmeldetag: 04.10.1988
(51) Int. Cl.: B42F 13/12, B42F 13/14, B42F 13/24

(54) **Verschlussmechanik**
Filing appliance locking mechanism
Fixe-document

(30) Priorität: 05.10.1987 AT 2524/87
(43) Veröffentlichungstag der Anmeldung: 12.04.1989
(73) Patentinhaber: KOLOMAN HANDLER GESELLSCHAFT m.b.H., A-1231 Wien-Atzgersdorf (AT)
(72) Erfinder: Handler, Anthony, A-1130 Wien (AT)
(74) Vertreter: Kliment, Peter

(56) Entgegenhaltungen:
- DE-U- 8 218 793

## Beschreibung

Die Erfindung bezieht sich auf eine Verschlußmechanik für eine Halteeinrichtung für gelochte Blätter, bei der feste, gerade Dorne, die in einer Bodenplatte gehalten sind und schwenkbar gehaltene, miteinander verbundene Dorne vorgesehen sind, wobei die letzteren mit den ersteren zusammenwirken und die beweglichen Dorne gegen deren Offenstellung mittels einer an der Verbindung der beiden Dorne angreifenden Feder vorgespannt sind.

Bei den bekannten derartigen Mechaniken ist die die beweglichen Dorne gegen deren Offenstellung vorspannende Feder in der Bodenplatte gehalten und drückt gegen die Verbindung der beiden beweglichen Dorne, welche meist durch eine mit den beiden Dornen einstückig ausgebildete und eine Kröpfung aufweisende Brücke gebildet ist. Dabei ist die Feder in einem Schlitz der Bodenplatte gehalten, der in einem in Bezug auf die Schwenkachse der Brücke von dem ausgekröpften Bereich derselben abgekehrten Abschnitt der Bodenplatte angeordnet ist, wobei die Feder weiters an einem im Bereich der geometrischen Schwenkachse der Brücke vorgesehenen Wulst der Bodenplatte abgestützt ist.

Bei dieser Anordnung ergeben sich jedoch relativ schlechte Hebelverhältnisse, wodurch die Feder relativ rasch ermüdet und bricht.

Ziel der Erfindung ist es diese Nachteile zu vermeiden und eine Verschlußmechanik vorzuschlagen, bei der die Feder derart angeordnet ist, daß diese nur einen relativ geringen Federweg überstreichen muß.

Erfindungsgemäß wird dies dadurch erreicht, daß die Feder an der Verbindung der beiden beweglichen Dorne befestigt oder in dieser gehalten ist und sich mit ihrem freien Endbereich an der Bodenplatte abstützt.

Dies ermöglicht es mit wesentlich kleineren Federn als bei den herkömmlichen Konstruktionen das Auslangen zu finden. Damit ergeben sich aber auch entsprechend kleinere Federwege und Auslenkungen der Federn. So kann nach der erfindungsgemäßen Lösung die Feder im Bereich der Auskröpfung oder einer Ausformung der Verbindung der beiden beweglichen Dorne an dieser befestigt werden und sich einfach mit ihrem freien Ende an der Bodenplatte abstützen. Dadurch kann die Federrelativ kurz gehalten und entsprechend steif ausgebildet werden, wodurch bei einer solchen Feder die Gefahr von Ermüdungsbrüchen weitgehend minimiert ist.

Nach einem weiteren Merkmal der Erfindung kann vorgesehen sein, daß die Feder in einem Schlitz eines aus Blech gestanzten, vorzugsweise eine seitliche Ausformung aufweisenden Verbindungsteiles, in dem die beweglichen Dorne eingenietet sind, gehalten ist.

Dadurch ergibt sich eine einfache Halterung für die Feder, wobei die Montage der Feder sehr einfach durch bloßes Einstecken in den Schlitz erfolgt, sodaß sich dieser Vorgang auch leicht automatisieren, bzw. maschinell durchführen läßt.

In diesem Zusammenhang ist es vorteilhaft, wenn der die Feder aufnehmende Schlitz in einer Seitenwand einer Sicke des Verbindungsteiles angeordnet ist und die Feder ein hammerkopfartig ausgebildetes Ende aufweist, mit dem es in der Sicke des Verbindungsteiles liegt und dessen seitliche Vorsprünge an den Rändern des Schlitzes anliegen.

Dies führt zu einer sehr sicheren Halterung der Feder, die mit Ausnahme des praktisch nichts zur Aufbringung der Federkraft beitragenden und daher praktisch nicht belasteten Hammerkopfes mit glatten Rändern ausgebildet werden kann, wodurch die Gefahr von Kerbspannungsrissen in der Feder vermieden ist und sich daher eine entsprechend lange Lebensdauer der Feder ergibt.

Die Erfindung wird nun anhand der Zeichnung näher erläutert. Dabei zeigt:
Fig. 1 eine Bodenplatte in Draufsicht,
Fig. 2 eine Verschlußmechanik in Draufsicht, bei der die Dorne im Schnitt dargestellt sind,
Fig. 3 die Verschlußmechanik gemäß Fig. 2 in Seitenansicht und
Fig. 4 einen Schnitt im Bereich der Feder.

Die Bodenplatte 1 weist entlang ihrer längeren Kanten gegengleiche Ausformungen und zwar einen Vorsprung 20 und eine gegengleiche Ausnehmung 21 auf. Die Bodenplatte der Verschlußmechanik trägt deren feste Dorne 2. Weiters ist auf der Bodenplatte 1 ein Verbindungsteil 3 schwenkbar gehalten, in dem die beweglichen Dorne 4 befestigt sind.

Die Bodenplatte 1 ist mit einer Versteifungsrippe 5 versehen, die sich über den größten Teil der Bodenplatte erstreckt, aber den Bereich der Bohrungen 6′, die zur Aufnahme von Befestigungselementen, wie z.B. Nieten vorgesehen sind, und den Bereich des Verbindungsteiles 3 freiläßt. Dabei ist der Verbindungsteil 3 zwischen der Versteifungsrippe 5 und einer weiteren, entlang der Kante des Vorsprunges 20 der Bodenplatte verlaufenden Versteifungsrippe 5′ eingebettet.

Wie insbesondere aus der Fig. 2 zu ersehen ist, weist der Verbindungsteil 3 an seiner der Versteifungsrippe 5′ zugekehrten Stirnseite Vorsprünge 6 auf, die an der dem Verbindungsteil 3 zugekehrten Stirnwand der Versteifungsrippe 5′ angeordnete Durchbrüche 7 durchsetzen und den Steg der Versteifungsrippe 5′ untergreifen. Dabei sind die Abmessungen der Vorsprünge 6 einerseits und der Durchbrüche 7 anderseits so bemessen, daß sich nur ein geringes Spiel zwischen diesen Teilen ergibt.

Für die Lagerung des Verbindungsteiles 3 sind aus der Bodenplatte 1 Lappen 8 ausgestanzt und nach oben aufgebogen. Diese Lappen 8 durchsetzen Durchbrüche 9 des Verbindungsteiles 3, wodurch sich eine schwenkbare Halterung desselben auf der Bodenplatte 1 ergibt und ein Lösen des Verbindungsteiles von der Bodenplatte 1 nur bei einem Abheben desselben von den Lappen 8 und gleichzeitigem Herausziehen der Vorsprünge 6 aus dem Durchbruch 7 der Versteifungsrippe 5′ möglich ist.

Der Verbindungsteil 3 weist gleichfalls eine Versteifungsrippe 10 auf, deren Stegbereich von den beweglichen Dornen 4 durchsetzt sind. Durch diese Maßnahme wird neben einer Aussteifung des Verbindungsteiles 3 auch Platz für die Ausbildung der Nietköpfe der Dorne 4 an der Unterseite des Verbindungsteiles 3 geschaffen. Gleiches gilt auch bezüglich der festen Dorne 2 die ebenfalls im Bereich der Versteifungsrippe 5 in der Bodenplatte 1 gehalten und mittels einer Nietung mit dieser verbunden sind.

Aus der Bodenplatte 1 ist in üblicher Weise ein Haltelappen 11 ausgestanzt und aufgebogen, der zur Aufnahme der Lagerung des Schließhebels 12 dient, der mit seiner Rolle 13 an der erhabenen Versteifungsrippe 10 des Verbindungsteiles 3 anliegt und diesen in der Schließstellung der Verschlußmechanik entgegen der Kraft der in dem Verbindungsteil 3 gehaltenen und an der Oberseite der Bodenplatte 1 mit ihrem freien Ende anliegenden Feder 14 geschlossen hält.

Wie aus Fig. 2 und 4 zu ersehen ist, weist der Verbindungsteil 3 eine in dessen Längsrichtung verlaufende Sicke 22 auf, in deren mittlerem Bereich in der der Schwenkachse des Verbindungsteiles 3, die durch die Lappen 8 und die diese aufnehmenden Durchbrüche 9 bestimmt ist, näherern Seitenwand ein Schlitz 23 angeordnet ist. In diesen schlitz 23 ist, wie aus der Fig. 4 zu ersehen ist die Feder 14 eingeschoben, die an ihrem einen Ende hammerkopfartig ausgebildet ist (Fig. 2). Die Feder 14 liegt dabei mit ihrem Hammerkopf 24 in der Sicke 22 des Verbindungsteiles 3, wobei sich dei beiden seitlichen Vorsprünge 25 des Hammerkopfes 24 an den seitlichen Begrenzungen des Schlitzes 23, bzw. an der Seitenwand der Sicke 22 abstützen und ein Durchrutschen der Feder 14 durch den Schlitz 23 verhindern.

Wie aus der Fig. 2 zu ersehen ist, weist die Feder 14, abgesehen von dem Hammerkopf 24 eine im wesentlichen rechteckige Form auf, wobei des auf der Bodenplatte 1 aufliegende freie Ende der Feder 14 leicht aufgebogen ist, sodaß sie mit einer Rundung auf der Bodenplatte 1 aufliegt, mit der sie beim Niederdrücken des Verbindungsteiles 3 mit ihrem freien Ende über diese gleitet. Da die Feder 14 relativ kurz gehalten werden kann, ergibt sich ein geringer Federweg, wodurch die Gefahr einer Ermüdung der Feder wesentlich verringert wird.

## Patentansprüche

1. Verschlußmechanik für eine Halteeinrichtung für gelochte Blätter, bei der feste, gerade Dorne, die in einer Bodenplatte gehalten sind und schwenkbar gehaltene, miteinander verbundene Dorne vorgesehen sind, wobei die letzteren mit den ersteren zusammenwirken und die beweglichen Dorne gegen deren Offenstellung mittels einer an der Verbindung der beiden Dorne angreifenden Feder vorgespannt sind, **dadurch gekennzeichnet**, daß die Feder (14) an der Verbindung der beiden beweglichen Dorne (4) befestigt oder in dieser gehalten ist und sich mit ihrem freien Endbereich an der Bodenplatte (1) abstützt.

2. Verschlußmechanik nach Anspruch 1, **dadurch gekennzeichnet** daß die Feder (14) in einem Schlitz (23) eines aus Blech gestanzten, vorzugsweise eine seitliche Ausformung aufweisenden Verbindungsteiles (3), in dem die beweglichen Dorne (4) eingenietet sind, gehalten ist.

3. Verschlußmechanik nach Anspruch 1 oder 2, **dadurch gekennzeichnet**, daß der die Feder (14) aufnehmende Schlitz (23) in einer Seitenwand einer Sicke (22) des Verbindungsteiles (3) angeordnet ist und die Feder (14) ein hammerkopfartig ausgebildetes Ende aufweist, mit dem es in der Sicke (22) des Verbindungsteiles (3) liegt und dessen seitliche Vorsprünge an den Rändern des Schlitzes (23) anliegen.

## Claims

1. Locking mechanism for a holding device for perforated sheets of paper, said mechanism comprising rigid and straight pins held in a bottom plate and swivelling pins connected to each other, whereby the latter pins co-operate with said first pins and that said moveable pins comprise, against their opening, a pretensioned spring acting upon the connection between said two pins, characterized in that the spring (14) is attached to the connecting member of said moveable pins (4) or is held in said member and rests with its free end section on bottom plate (1).

2. Locking mechanism as claimed in claim 1, characterized in that the spring (14) is held in a slit (23) of a connecting member (3), said member being made from sheet metal and preferably comprising a lateral formation in which the moveable pins (4) are riveted in.

3. Locking mechanism as claimed in claim 1 or 2, characterized in that the slit (23) accepting spring (14) is arranged in a side wall of the bead (22) of the connecting member (3) and that said spring (14) comprises a hammer head-shaped end with which it lies in the bead (22) of the connecting member (3) and whose lateral projections sit close to the edges of the slit (23).

## Revendications

1. Mécanisme de fermeture pour un classeur destiné à maintenir ensemble des feuilles perforées, comprenant des tiges fixes, droites, tenues dans une plaque de fond, et des tiges mobiles, montées pivotantes et reliées l'une à l'autre, les tiges mobiles coopérant avec les tiges fixes et les tiges mobiles étant précontraintes, en sens contraire à leur position d'ouverture, au moyen d'un ressort attaquant la liaison des deux tiges, caractérisé en ce que le ressort (14) est fixé à la liaison des deux tiges (4) mobiles ou est maintenu dans cette liaison et est appuyé sur la plaque de fond (1) par sa partie extrême libre.

2. Mécanisme de fermeture selon la revendication 1, caractérisé en ce que le ressort (14) est maintenue dans une fente (23) d'une pièce de liaison (3) pièce qui est découpée en tôle, est pourvue de préférence d'un évidement latéral et dans laquelle sont rivées les tiges mobiles (4).

3. Mécanisme de fermeture selon la revendication 1 ou 2, caractérisé en ce que la fente (23) recevant le ressort (14) est ménagée dans une paroi latérale d'une moulure (22) de la pièce de liaison (3) et le ressort (14) présente une extrémité en forme de tête de marteau, par laquelle il est disposé dans la moulure (22) de la pièce de liaison (3) et dont les saillies latérales s'appliquent contre les bords de la fente (23).
